# DEMANDE DE BREVET EUROPEEN

(11) **EP 1 600 388 A1**
(43) Date de publication de la demande: **30.11.2005**
(21) Numéro de dépôt: 04292035.5
(22) Date de dépôt: 11.08.2004
(51) Int. Cl.: B65D 5/20

(54) **Fourreau en un matériau semi-rigide pour la protection et le calage d'un objet oblong à l'intérieur d'un conditionnement**

(30) Priorité: 12.11.2003 FR 0313231
(71) Demandeur: SMURFIT-SOCAR, F-94160 Saint-Mandé (FR)
(72) Inventeur: Ferrari, Hubert, 75012 Paris (FR); Salmon, José, 33660 Porcheres (FR); Chretien, Pierre, 93600 Aulnay-sous-Bois (FR)
(74) Mandataire: Jolly, Jean-Pierre

(57) **Abrégé**

Selon l'invention, ce fourreau (12) comprend quatre panneaux sensiblement rectangulaires ou trapézoïdaux (1), attenants entre eux par des refoulages longitudinaux sensiblement parallèles (2) ou convergents en dehors du fourreau, de manière à pouvoir être repliés autour de l'objet oblong, en contact avec celui-ci, ce fourreau comprenant, à chaque extrémité de chacun des panneaux (1), un volet (3) attenant au panneau (1) associé par un moins un refoulage transversal (4a) sensiblement perpendiculaire aux refoulages longitudinaux, ce volet (3) pouvant être ainsi rabattu contre la face externe du panneau attenant (1) non tournée vers la bouteille, pour former une surépaisseur à l'extérieur de ce panneau et éviter ainsi un contact direct entre ce panneau et le conditionnement (10), ce fourreau étant caractérisé en ce qu'il comporte un moyen de verrouillage en position montée faisant corps avec un moins l'un des panneaux (1).

## Description

La présente invention concerne un fourreau en un matériau semi-rigide tel que le carton ou le carton ondulé pour la protection et le calage d'un objet oblong, notamment d'une bouteille, à l'intérieur d'un conditionnement. L'invention concerne également un flan prédécoupé et refoulé, en un matériau semi-rigide, pour la réalisation de ce fourreau.

Il est fréquent de loger dans un conditionnement en carton, en carton ondulé ou en tout autre matériau, une unique bouteille, qui est ensuite acheminée dans ce conditionnement jusqu'à son destinataire ou jusqu'à un lieu d'exposition en vente.

En cours de transport et de manutention, la bouteille doit être protégée contre les chocs extérieurs que reçoit l'emballage. Elle doit, en outre, être parfaitement calée à l'intérieur de celui-ci.

En vue de répondre à ces exigences, la Demanderesse a déjà proposé, dans sa demande de brevet français FR-A-2 719 563, un dispositif en un matériau semi-rigide, tel que le carton ou le carton ondulé, pour la protection et le calage d'une bouteille à l'intérieur d'un conditionnement, ce dispositif comprenant quatre panneaux sensiblement rectangulaires, attenants entre eux par des refoulages longitudinaux sensiblement parallèles, de manière à pouvoir être repliés autour de la bouteille, en contact avec celle-ci, pour former un fourreau de protection de cette bouteille, ce dispositif étant caractérisé en ce qu'il comporte, à chaque extrémité de chacun desdits panneaux, un premier volet attenant au panneau associé par au moins une ligne de pliage transversale sensiblement perpendiculaire aux lignes de pliage longitudinales, ce premier volet pouvant être ainsi rabattu contre la face externe du panneau attenant non tournée vers la bouteille, pour former une surépaisseur à l'extérieur de ce panneau et éviter ainsi un contact direct entre ce panneau et le conditionnement.

En prévoyant un volet articulé à chaque extrémité des panneaux du dispositif et en le repliant contre la face externe de ce panneau, c'est-à-dire contre la face non tournée vers la bouteille logée dans le fourreau constitué par ces panneaux, on cale ainsi parfaitement la bouteille et son fourreau dans le conditionnement associé et l'on évite toute transmission directe à la bouteille ou aux panneaux en contact avec elle des chocs reçus par le conditionnement durant les opérations de transport ou de manutention.

Dans ce dispositif, les volets attenants aux extrémités des panneaux peuvent être attenants entre eux latéralement par des lignes de pliage disposées dans le prolongement de celles par lesquelles les panneaux sont attenants entre eux.

Dans une forme de réalisation préférée décrite dans FR-A-2 719 563, le premier volet attenant à chacune des extrémités des panneaux est prolongé par un second volet, attenant à ce premier volet par au moins une ligne de pliage perpendiculaire aux lignes de pliage longitudinales entre panneaux, de manière à pouvoir être replié et pincé entre le premier volet associé et la face externe du panneau correspondant.

Dans cette forme de réalisation, on accroît ainsi la surépaisseur constituée par les deux volets superposés, à chaque extrémité des panneaux, avec pour conséquence un meilleur calage du fourreau constitué par ces panneaux et une meilleure protection de la bouteille logée dans ce fourreau.

Les seconds volets peuvent être attenants latéralement entre eux par des lignes de pliage disposées dans le prolongement de celles par lesquelles les panneaux sont attenants entre eux, tandis que, pour faciliter la mise en forme du dispositif, une découpe peut avantageusement séparer latéralement les premiers volets contigus.

La présente invention s'intéresse à un fourreau en un matériau semi-rigide du même type que celui décrit dans FR-A-2 719 573 et elle vise à y apporter divers perfectionnements, en vue, notamment, de :
- verrouiller le fourreau en position montée, alors que le fourreau précédemment décrit est dépourvu de tout moyen de verrouillage ;
- ménager à une extrémité du fourreau un moyen apte à s'opposer au passage de leur bouteille qu'il contient, lorsque ce fourreau est manipulé en position verticale, pour être introduit verticalement dans un conditionnement ouvert vers le haut, alors que le fourreau précédemment décrit était disposé à l'horizontale dans son conditionnement.

L'invention a par conséquent pour objet un fourreau du type général décrit ci-dessus, destiné à envelopper un objet oblong tel qu'une bouteille, ce fourreau étant caractérisé en ce qu'il comporte un moyen de verrouillage en position montée comprenant au moins une patte découpée dans un premier panneau du fourreau comportant un bord longitudinal libre, tandis que, dans un panneau contigu au précédent et comportant également un bord longitudinal libre, est ménagée au moins une découpe destinée à recevoir la patte du premier panneau repliée vers l'intérieur du fourreau contre la face du panneau auquel elle est attenante, la forme et les dimensions de la découpe étant telles que la patte associée ne puisse y être engagée qu'après avoir été gauchie ou autrement déformée, la patte reprenant ensuite sa forme initiale du fait de l'élasticité relative du carton, pour être ainsi verrouillée en position par la découpe.

La patte et la découpe peuvent avoir par exemple la forme générale d'un T, et la patte peut notamment être articulée sur le panneau dont elle est issue par un refoulage parallèle à ceux par lesquels les panneaux sont articulés entre eux.

Ce mode de verrouillage est particulièrement avantageux, puisque la patte et la découpe destinée à la recevoir sont ménagées dans des panneaux du fourreau et ne consomment donc aucune quantité additionnelle de matériau semi-rigide.

En outre, la patte peut être déformée manuellement pour être introduite dans la découpe et le verrouillage du fourreau est donc particulièrement facile à mettre en oeuvre.

L'invention a également pour objet un fourreau du type qui vient d'être décrit, dans lequel au moins un élément attenant à une extrémité d'au moins panneau fait saillie à partir de celui-ci à l'intérieur du fourreau, pour obturer au moins partiellement l'extrémité correspondante du fourreau et s'opposer au passage de l'objet conditionné à travers cette extrémité, lorsque le fourreau est maintenu verticalement.

Dans un mode de mise en oeuvre avantageux qui sera décrit ci-après, plus en détail, une languette est découpée dans chacun des panneaux à des extrémités contiguës de chacun d'entre eux à partir de la ligne de refoulage qui sert d'articulation au volet articulé sur ce panneau.

Ici encore, le fait que les pattes soient découpées dans les panneaux n'entraîne aucune consommation additionnelle du matériau semi-rigide et le coût de mise en oeuvre est infime, puisqu'il se limite à la réalisation de lignes de coupe.

L'invention a également pour objet un flan prédécoupé et refoulé en un matériau semi-rigide tel que le carton ou le carton ondulé, pour la réalisation du fourreau défini ci-dessus, ce flan comprenant quatre panneaux rectangulaires articulés entre eux par des refoulages parallèles suivant leurs bords longitudinaux et comprenant chacun, à chacune de leurs extrémités, un volet articulé sur le panneau associé par au moins un refoulage perpendiculaire aux précédents, les refoulages par lesquels les volets sont articulés sur les panneaux associés étant dans le prolongement les uns des autres, tandis que les volets sont soit articulés entre eux par des refoulages prolongeant ceux par lesquels les panneaux sont articulés entre eux, soit séparés les uns des autres, ce flan étant caractérisé en ce que dans l'un des deux panneaux comportant un bord longitudinal libre est découpée au moins une patte articulée sur ce panneau par un refoulage, tandis que dans le second panneau comportant un bord longitudinal libre est ménagée en position correspondante au moins une découpe dont la forme et les dimensions sont telles, qu'après mise en forme du flan pour réaliser un fourreau, la patte repliée vers l'intérieur du fourreau ne puisse être introduite dans la découpe associée qu'après avoir été temporairement gauchie ou autrement déformée.

L'invention a également pour objet un flan tel que défini ci-dessus dans lequel, à partir des refoulages par lesquels les volets disposés à une même extrémité des panneaux sont articulés sur eux, des languettes sont découpées dans lesdits panneaux.

D'autres caractéristiques et avantages de l'invention ressortiront de la description détaillée qui va suivre d'une forme de réalisation de celle-ci. Dans cette description, on se réfèrera aux dessins annexés, sur lesquels :
La figure 1 est une vue en perspective du fourreau de cette forme de réalisation ;
La figure 2 est une vue en plan du flan de carton ondulé, prédécoupé et refoulé, dont le fourreau de la figure 1 est issu ;
La figure 3 illustre la mise en place de ce fourreau contenant une bouteille et maintenu en position verticale dans un conditionnement.

Comme décrit dans FR-A-2 719 563, le fourreau 12 illustré par les dessins comprend quatre panneaux rectangulaires identiques, 1, articulés entre eux suivant leurs bords longitudinaux par des refoulages parallèles 2, permettant de replier l'ensemble des panneaux 1 autour d'une bouteille non représentée.

A chaque extrémité des panneaux est monté pivotant un premier volet 3, autour de deux refoulages parallèles 4a, 4b, perpendiculaires aux refoulages 2. On pourrait utiliser un unique refoulage, mais, en en utilisant deux, séparés par une étroite bande 5, il est possible, de façon connue en soi, de tenir compte de l'épaisseur du carton ondulé.

De façon analogue, les premiers volets 3 se prolongent par un second volet 6, articulé sur le précédent par deux refoulages parallèles 7a, 7b, perpendiculaires aux lignes 2 et séparés par une étroite bande 8.

Comme on le voit sur la figure 1, les seconds volets 6 sont repliés contre les premiers volets 3 associés, les volets 3 étant ensuite rabattus contre la face des panneaux 1 non tournés vers l'intérieur du fourreau formé par ces panneaux, pour pincer ainsi les volets 6 entre les volets 3 et les panneaux 1.

Comme représenté, les volets 6 contigus sont, de préférence, attenants entre eux et articulés par une ligne de pliage formée par une découpe à mi-chair 9, disposée dans le prolongement de la ligne de pliage 2 correspondante.

Pour mettre en forme le fourreau 12, à partir du flan représenté sur la figure 2, il est ainsi possible de replier à plat l'ensemble des volets 6 contre les volets 3, de rabattre ensuite ces volets 3 et les volets 6 appliqués contre eux contre les panneaux 1, et enfin de conformer les panneaux 1, avec les volets 3 et 6 rabattus, en un fourreau 12 à section carrée, qui peut envelopper ainsi une bouteilles (non représentée), pour la caler et la protéger dans le conditionnement 10 représenté sur la figure 3.

Pour verrouiller en position le fourreau, après mise en forme de celui-ci, une patte 13, ici en forme de T, est découpée dans l'un des deux panneaux 1 comportant un bord longitudinal libre, sur lequel elle est articulée par un refoulage parallèle aux refoulages 2, tandis qu'une découpe 14, ayant également un profil général de T, est ménagée dans le second panneau 1 comportant un bord libre. Cette découpe 14 est disposée de façon telle que la patte 13, après avoir été repliée à l'intérieur du fourreau 12 contre la face interne du panneau 1 auquel elle est attenante et celle du panneau 1 contigu comportant la découpe 14, puisse être amenée au regard de cette découpe. Les dimensions de la découpe sont toutefois choisies plus petites que celles de la patte 13, de sorte que cette patte doit être déformée ou gauchie temporairement pour pouvoir être introduite dans la découpe 14 pour faire saillie à l'extérieur du fourreau (voir la figure 1), où elle reprend alors sa forme initiale, du fait de l'élasticité de carton ondulé, en verrouillant ainsi le fourreau 12 en position montée. La partie de la patte 13 en saillie à l'extérieur du fourreau peut être repliée contre la face externe du panneau 1 dans lequel est ménagée la découpe 14.

On notera que, pour pouvoir conformer aisément l'ensemble des panneaux 1 et des volets 3, 6 attenants en un fourreau, des découpes longitudinales 11 séparent avantageusement les volets 3 contigus, entre le refoulages 4a et 7b.

Pour pouvoir introduire aisément le fourreau 12, maintenu verticalement, dans le conditionnement 10 ouvert à sa partie supérieure, dans lequel il est logé en position verticale, sans que la bouteille contenue dans ce fourreau risque de s'échapper dans cette position, par l'extrémité de ce fourreau tournée vers le bas, des languettes 15 sont découpées à l'extrémité correspondante de chacun des panneaux 1, à partir du refoulage 4a correspondant. Après mise en forme du fourreau 12, ces languettes 13 font saillie dans un même plan à l'intérieur de celui-ci, à partir des panneaux associés, et elles s'opposent ainsi à un libre passage de la bouteille conditionnée.

Le conditionnement 10 illustré par les dessins n'est donné qu'à titre d'exemple et il peut être d'un type absolument quelconque et contenir une unique bouteille logée dans un fourreau conforme à l'ouverture ou une pluralité de bouteilles logées dans des fourreaux distincts.

Comme décrit dans FR-A-2 719 563, les volets 3 et 6 forment à l'extérieur du fourreau 12, des cales d'épaisseur rigidement solidaires des panneaux 3, qui séparent le corps du fourreau 12 et la bouteille qu'il contient des parois latérales du conditionnement 10, en évitant ainsi tout choc direct contre ce fourreau et la bouteille qu'il contient.

L'invention n'est pas limitée, bien entendu, à la forme de réalisation qui vient d'être décrite et, au lieu d'utiliser des faces latérales 1 parfaitement rectangulaires, il est possible d'utiliser des faces ayant sensiblement la forme d'un trapèze, les refoulages 2 n'étant plus alors parallèles, mais pouvant converger en un point extérieur éloigné du fourreau 12.

Dans une telle réalisation, les refoulages 4a, 4b, 7a, et 7b, demeurent parallèles entre eux, mais sans être dans le prolongement les uns des autres dans le flan d'origine.

On notera également que les découpes 11 peuvent avoir une forme quelconque, différente de celle représentée sur les dessins, et qu'elles peuvent éventuellement s'étendre au-delà des refoulages 4a.

## Revendications

1. Fourreau en un matériau semi-rigide tel que le carton ondulé pour la protection et le calage d'un objet oblong, notamment d'une bouteille à l'intérieur d'un conditionnement (10), ce fourreau (12) comprenant quatre panneaux sensiblement rectangulaires ou trapézoïdaux (1), attenants entre eux par des refoulages longitudinaux sensiblement parallèles (2) ou convergents en dehors du fourreau, de manière à pouvoir être repliés autour de l'objet oblong, en contact avec celui-ci, ce fourreau comprenant, à chaque extrémité de chacun des panneaux (1), un volet (3) attenant au panneau (1) associé par un moins un refoulage transversal (4a) sensiblement perpendiculaire aux refoulages longitudinaux (2), ce volet (3) pouvant être ainsi rabattu contre la face externe du panneau attenant (1) non tournée vers la bouteille, pour former une surépaisseur à l'extérieur de ce panneau et éviter ainsi un contact direct entre ce panneau et le conditionnement (10), ce fourreau étant **caractérisé en ce qu'**il comporte un moyen de verrouillage en position montée comprenant au moins une patte (13) découpée dans un premier panneau (1) du fourreau comportant un bord longitudinal libre, tandis que, dans un panneau (1) contigu au précédent et comportant également un bord longitudinal libre, est ménagée en position correspondante au moins une découpe (14) destinée à recevoir la patte (13) du premier panneau repliée vers l'intérieur du fourreau (12) contre la face du panneau (1) auquel elle est attenante, la forme et les dimensions de la découpe (14) étant telles que la patte (13) associée ne puisse y être engagée qu'après avoir été gauchie ou autrement déformée temporairement, la patte (13) reprenant ensuite sa forme initiale du fait de l'élasticité relative du carton, pour être ainsi verrouillée en position par la découpe (14).

2. Fourreau selon la revendication 1, **caractérisé en ce que** la patte (13) et la découpe (14) ont la forme générale d'un T.

3. Fourreau selon l'une des revendications 1 et 2, **caractérisé en ce que** la patte (13) est articulée sur le panneau (1) dont elle est issue par un refoulage parallèle à ceux par lesquels les panneaux (1) sont articulés entre eux.

4. Fourreau selon l'une des revendications 1 à 3, **caractérisé en ce qu'**au moins un élément (15) attenant à une extrémité d'au moins panneau (1) fait saillie à partir de celui-ci à l'intérieur du fourreau (12), pour obturer au moins partiellement l'extrémité correspondante du fourreau et s'opposer au passage de l'objet conditionné à travers cette extrémité, lorsque le fourreau est maintenu verticalement.

5. Fourreau selon la revendication 4, **caractérisé en ce que** une languette (15) est découpée dans chacun des panneaux (1) à des extrémités contiguës de chacun d'entre eux, à partir de la ligne de refoulage (4a) qui sert d'articulation au volet (3) articulé sur ce panneau.

6. Flan prédécoupé et refoulé en un matériau semi-rigide tel que le carton ou le carton ondulé, pour la réalisation d'un fourreau selon l'un des revendications 1 à 3, ce flan comprenant quatre panneaux rectangulaires ou trapézoïdaux (1) articulés entre eux par des refoulages (2) parallèles ou convergeant en dehors du flan suivant leurs bords longitudinaux et comprenant chacun, à chacune de leurs extrémités, un volet (3) articulé sur le panneau associé par au moins un refoulage (4a) perpendiculaire aux précédents, les refoulages (4a) par lesquels les volets sont articulés sur les panneaux associés étant dans le prolongement les uns des autres ou décalés parallèlement les uns par rapport aux autres, tandis que les volets (3) sont soit articulés entre eux par des refoulages prolongeant ceux par lesquels les panneaux sont articulés entre eux, soit séparés les uns des autres ou décalés parallèlement les uns par rapport aux autres, ce flan étant **caractérisé en ce que** dans l'un des deux panneaux (1) comportant un bord longitudinal libre est découpée une patte (13) articulée sur ce panneau par un refoulage, tandis que dans le second panneau (1) comportant un bord longitudinal libre est ménagée en position correspondante au moins une découpe (14) dont la forme et les dimensions sont telles qu'après mise en forme du flan pour réaliser un fourreau, la patte (13) repliée vers l'intérieur du fourreau ne puisse être introduite dans la découpe (14) associée qu'après avoir été temporairement gauchie ou autrement déformée.

7. Flan selon la revendication 6, dans lequel la patte (13) et la découpe (14) ont la forme générale d'un T.

8. Flan selon l'une des revendications 6 et 7, **caractérisé en ce que**, à partir des refoulages (4a) par lesquels les volets (3) disposés à une même extrémité des panneaux (1) sont articulés sur eux, des languettes (15) sont découpées dans lesdits panneaux.
